# FASCICULE DE BREVET EUROPEEN

(11) **EP 0 504 533 B1**
(45) Date de publication et mention de la délivrance du brevet: **23.11.1994**
(21) Numéro de dépôt: 91440021.3
(22) Date de dépôt: 19.03.1991
(51) Int. Cl.: A47B 87/00, A47B 17/00

(54) **Nouveau système de construction modulaire de bureaux**
Modulares Bausystem für Büros
Modular, structural office system

(43) Date de publication de la demande: 23.09.1992
(73) Titulaire: STEELCASE STRAFOR (S.A.), F-67200 Strasbourg (FR)
(72) Inventeur: Heidmann, Charles, F-67200 Strasbourg (FR)
(74) Mandataire: Bossard, Jacques-René

(56) Documents cités:
- EP-A- 0 307 620
- DE-A- 3 603 465
- DE-A- 3 918 860
- DE-U- 8 716 551
- FR-A- 2 238 451

## Description

La présente invention concerne un nouveau système modulaire de construction de bureaux, applicable notamment à la réalisation d'ensembles qualités de "paysagers" à partir d'un certain nombre de modèles standards assemblés de manière appropriée.

De tels systèmes existent déjà en grand nombre. Ils ont en commun l'inconvénient de comporter un très grand nombre de modules différents, cela résultant de la nécessité pour l'utilisateur de faire appel, pour chaque dimension et disposition prévue dans un ensemble, à un module différent prévu spécialement pour une telle dimension ou une telle disposition. Ainsi, les systèmes connus font couramment appel à nombre considérable de constituants, par exemple cinq cents, ce qui rend la gestion de tels systèmes extrêmement lourde et compliquée. Cela est d'autant plus vrai dans le cas où une entreprise propose à sa clientèle plusieurs systèmes différents. Au surplus, l'assemblage de ces modules entre eux fait souvent appel à des organes sinon très compliqués, au moins impliquant des frais de main d'oeuvre qualifiée et consommant beaucoup de temps.

La présente invention élimine ces deux inconvénients majeurs, grâce à une nouvelle conception du système faisant appel à deux notions, qui, bien que pouvant sembler évidentes n'ont jamais été prises suffisamment en compte.

La première notion est qu'un ensemble, quelles que soient sa forme et ses dimensions, ne remplit en fait qu'un nombre très limité de fonctions, à savoir :
- la fonction plan de travail,
- la fonction appui,
- la fonction rangement,
- la fonction guidage des conducteurs.

En conséquence, la première idée de base de l'invention est de limiter le nombre de modules à ceux qui sont chacun nécessaire et suffisant pour remplir chacune de ces fonctions, voire deux fonctions simultanées.

La seconde notion est que, moyennant des moyens passifs de maintien en place, la gravité naturelle, c'est à dire le poids d'un premier module, est généralement suffisant pour l'accoupler à un second module situé au-dessous du premier.

En conséquence, la seconde idée de base de l'invention est d'éliminer tout moyen d'assemblage des modules entre eux, un tel assemblage se faisant par simple positionnement et gravité.

Une tentative dans ce sens se trouve dans le document EP-A-0 307 620, dont la figure 6 représente, d'une certaine manière, un meuble de bureau transformable, comprenant quatre modules, à savoir
- un premier module remplissant la fonction de plan de travail, comportant une face supérieure plane et une face inférieure plane, et présentant une première et une seconde aile latérales et une section de raccordement angulaire desdites ailes, lesdites ailes et ladite section angulaire constituant ensemble une surface de travail,
- un deuxième module de support sous forme de caisson constituant une unité de rangement,
- un troisième module de support sous forme de caisson constituant une unité de rangement, et
- un quatrième module sous forme de colonne se prolongeant jusqu'au-dessus de la face supérieure du premier module pour permettre le passage des conducteurs alimentant le matériel situé sur ladite face supérieure.

L'invention vise un perfectionnement à un tel meuble de bureau, visant à permettre, avec un même nombre de modules, la création d'ensembles présentant encore davantage de variété et d'originalité, moyennant des modules de forme différentes et des moyens de positionnement et de maintien en place plus simples et autorisant de tels ensembles, par simple retournement et / ou mise en commun du premier module de plusieurs meubles juxtaposés.

A cet effet, l'invention est caractérisée en ce que, dans un meuble de bureau du type précité,
- le premier module est sous forme d'un plateau unique utilisable rectoverso dont un coin de ladite section angulaire constitue un pan coupé,
- le deuxième module de support présente une surface supérieure destinée à supporter l'extrémité de ladite première aile du premier module,
- le troisième module de support présente une surface supérieure destinée à supporter l'extrémité de ladite seconde aile du premier module,
- le quatrième module présente une surface horizontale plate destinée à supporter le coin à pan coupé de ladite section angulaire du premier module,
- la juxtaposition d'au moins deux tels plateaux identiques le long de deux quelconques de leurs extrémités respectives en vue de l'extension de la structure à des ensembles de dimensions non limitées se faisant avec mise en commun d'au moins un module de support,
- lesdits modules étant assemblés les uns aux autres par des moyens de positionnement et de maintien en place par gravité.

Selon une réalisation préférée mais non obligatoire de l'invention, ledit plateau offre des zones de travail adaptées chacune à une "sous-fonction", de telles sous-fonctions étant également en nombre limité et se ramenant à :
- une zone à relativement grande profondeur destinée à recevoir notamment le matériel informatique devant lequel l'utilisateur devra pouvoir manipuler des documents,
- une zone à largeur moyenne constituant le bureau proprement dit, et sur laquelle l'utilisateur "travaillera",
- et une zone de plus faible largeur sur laquelle seront disposés téléphone, corbeilles de documents, petit matériel de bureau et analogues.

A cet effet, le plateau est dissymétrique, ses deux ailes ayant des largeurs différentes et se raccordant à une zone centrale prenant appui sur la colonne d'appui/guide-conducteurs, tandis que les extrémités des ailes reposeront sur des modules d'appui dont la profondeur correspondra à la largeur de chaque aile.

Si une aile est "terminale", c'est à dire constitue une extrémité pour l'ensemble, la largeur du module d'appui pourra être relativement étroite, pour autant qu'elle pourra être utilisée quand même comme rangement.

Si une aile est "terminale", c'est à dire constitue une extrémité pour l'ensemble, la largeur du module d'appui pourra être relativement étroite, pour autant qu'elle pourra être utilisée quand même comme rangement.

Si une aile se raccorde à une autre aile appartenant à un plateau voisin, la largeur du module d'appui devra être double, et répartie entre les deux ailes. Un tel modèle d'appui "double" pourra d'ailleurs être le module d'appui unique utilisé dans le système, auquel cas une aile terminale pourra soit le recouvrir totalement, soit n'en recouvrir qu'une moitié, l'autre moitié étant recouverte par une étagère, un plateau auxiliaire ou analogue.

Chaque module d'appui pourra être aménagé de manière appropriée pour remplir la fonction rangement : tiroirs, portes, étagères, dossiers suspendus et analogues.

Le module colonne d'appui/guide-conducteurs est un prisme vertical présentant, à hauteur de la face supérieure des modules d'appui une échancrure destinée à recevoir l'angle du plateau qui y trouve donc son appui et se prolongeant, au dessus du plateau par une portion jusqu'à laquelle sont guidés tous les conducteurs destinés à alimenter les appareils portés par le plateau, et sur la face avant duquel son montées les prises nécessaires à cet effet.

L'assemblage d'un plateau au suivant pour réaliser un ensemble paysagé peut se faire sur n'importe couple de côtés ayant la même longueur ou largeur, avec ou non retournement du plateau, utilisable recto-verso, pour créer des formes sinueuses. Il pourra également se faire uniquement sur les deux côtés opposés d'une colonne appui/guide, auquel cas les deux plateaux se présenteront "tête-bêche".

Un intérêt particulier à ces assemblages selon l'invention est qu'ils offrent la possibilité de créer un très grand nombre de postes de travail sur une superficie de local relativement restreinte.

Ainsi qu'il a été exposé, tout l'ensemble est maintenu aussi immobile qu'un mono-bloc par le simple poids des plateaux sur les modules d'appui. Toutefois, dans le cadre de l'invention, il est prévu d'équiper le plateau et les modules d'appui de moyens de positionnement et de maintien en place assurant la correspondance des volumes respectifs par leur adaptation mutuelle naturelle. Ces éléments de positionnement ou de maintien en place pourront être des couples téton/cuvette, ou des chevilles traversant le plateau pour venir dans des logements des appuis. De tels moyens présentent l'avantage de n'intervenir que par simple gravité, ne nécessitant aucun outil.

Bien entendu, des accessoires supplémentaires optionnels pourront facultativement être associés au module de base décrit ci-dessus, tels que des panneaux repliables en accordéon pouvant être déployés pour obturer un espace entre des modules d'appui et analogues.

L'invention va maintenant être décrite dans une réalisation préférée avec référence au dessin annexé sur lequel :
- les figures 1A, 1B, 1C, 1D représentent l'ensemble des modules nécessaires et suffisants selon l'invention pour réaliser un ensemble de base, pouvant être associés à d'autres ensembles identiques, pour former un ensemble complet de toute configuration souhaitée,
- la figure 2 représente une telle association de deux ensembles de base, réunis de manière à donner un aspect sinueux à l'ensemble final et comportant les modules de base illustrés aux figures 1A à 1D.

Sur la figure 1A on a représenté un plateau 1A remplissant la fonction plan de travail dans l'ensemble et se composant de deux rectangles 2 et 3 réunis à angle droit par un rectangle 4 présentant un pan coupé en 5. Une face du rectangle 4 est échancrée de manière à ce que les trois éléments, 2, 3 et 4, qui sont bien entendu réalisés sous forme d'un plateau unique, présentent une échancrure galbée 6 qui constituera l'emplacement de l'utilisateur.

La largeur L du rectangle 2 est supérieure à la largeur 1 du rectangle 3 dans cette réalisation préférée. Il est bien entendu toutefois que dans une réalisation plus simple les largeurs l et L peuvent être égales.

Les figures 1C et 1D représentent deux modules d'appui, ce nombre étant rendu nécessaire du fait que les largeurs l et L sont différentes.

Les deux modules 1C et 1D ont la forme de caissons dont la profondeur est respectivement égale à la largeur L et à la largeur l des deux rectangles 2 et 3.

Enfin, la figure 1B représente une colonne 1B de forme prismatique, dont la partie inférieure 7 est de section carrée, tandis que la partie supérieure 8 est de section triangulaire, définissant ainsi une surface horizontale 9 sur laquelle viendra se placer le pan coupé 5 du plateau 1A.

Selon une variante, la colonne 1B peut présenter à hauteur du plateau une rainure périphérique dont la hauteur est très légèrement supérieure à l'épaisseur du plateau, tandis que le plateau présente au lieu d'un pan coupé 5 une échancrure correspondant à la section de la colonne.

Avec ce nombre minimum de modules, on peut selon l'invention constituer un nombre illimité d'ensembles ayant toutes les configurations et dimensions souhaitées.

Un tel ensemble est représenté à titre d'exemple sur la figure 2.

On retrouve sur la figure 2 les quatre modules 1A, 1B, 1C, 1D représentés individuellement sur les figures 1A à 1D. le rectangle 2 du plateau 1A reposant sur toute la largeur du module d'appui 1C tandis que l'extrémité du rectangle 3 repose sur la moitié de la largeur du module 1D.

Le pan coupé 5 du plateau 1A vient se placer comme exposé ci-dessus sur la demi-section horizontale 9 de la colonne 1B.

Le second élément identique au précédent et qui lui est associé en position inversée sur la figure 2 comporte de même un plateau 11A, une colonne 11B et un caisson d'appui 11C, mais partage par contre l'autre caisson 1D avec l'ensemble précédent par l'extrémité étroite 13, tandis que l'extrémité large 12 repose sur la moitié de la largeur du caisson 11C.

L'autre moitié de cette largeur est occupée par une étagère désignée par 20 et qui constitue un des éléments facultatif de l'ensemble.

Comme on le voit sur l'ensemble du dessin, un utilisateur situé dans l'échancrure 6 du plateau 1A, peut prendre trois positions devant trois zones de travail différentes : s'il se place devant la zone 4, qui est la plus profonde jusqu'au pan coupé 5, il peut avoir devant lui un matériel informatique et les documents qui sont nécessaires pour s'en servir.

S'il se place devant la position 2, il a devant lui une surface de travail analogue à un bureau normal, tandis qu'il peut utiliser la position 3 plus étroite pour placer des dossiers ou un téléphone ou tout autre matériel de bureau.

L'inversion entre le plan de travail 1A et le plan de travail 11A se fait par simple retournement de l'un de ces deux plans de travail, ce qui permet de donner à l'ensemble de la figure 2 l'aspect sinueux que l'on voit.

Bien entendu, une infinité d'autres assemblages sont possibles avec nombre infini d'ensembles semblables, et il convient de remarquer que ni les dimensions, ni les dispositions relatives desdits éléments ne sont affectées par le nombre extrêmement réduit des modules utilisés pour les constituer.

Il convient de répéter, comme déjà dit plus haut, que la forme dissymétrique des plateaux 1A et 11A n'est pas une obligation, et que l'on pourrait avoir des plateaux entièrement symétriques auquel cas le nombre de modules serait encore réduit, puisque les modules 1C et 1D seraient alors identiques.

Les modules 1C et 1D peuvent être aménagés en rangement avec des tiroirs comme représentés sur la figure 1C ou avec des portes que l'on voit sur la figure 1D ou avec tout aménagement usuel dans l'industrie des bureaux.

L'immense avantage du système selon l'invention est donc de ne comporter que trois, ou au maximum quatre, modules d'une très grande simplicité de construction et d'un assemblage facile, puisque le simple poids de chaque plan de travail suffit à immobiliser les modules d'appui sur lesquels ils sont posés.

Du fait de cette simplicité de conception et de réalisation, le système selon l'invention est exceptionnellement bon marché à construire et à monter. Il convient de noter d'ailleurs que par cette conception même, on peut très facilement transformer un ensemble déjà existant en y adjoignant d'autres ensembles ou en modifiant la disposition des éléments, puisqu'aucun montage et démontage d'organes d'assemblage n'est à prévoir.

Au lieu d'assembler deux plateaux le long d'un côté de l'un des rectangles 2 et 3 pour constituer une surface continue, on peut également assembler deux plateaux par les pans coupés 5, auquel cas, au lieu d'un simple pan coupé, il conviendra de pratiquer dans l'angle 5 une échancrure carrée venant se glisser dans une fente ayant l'épaisseur du plateau de la colonne 1B, cette fente étant pratiquée de chaque côté de chaque arête opposée de la colonne 1B, cette double fente remplaçant alors la surface triangulaire d'appui 9.

Il est bien évident que la description qui vient d'être donnée à titre d'exemple n'a aucun caractère limitatif, toutes les variantes pouvant être conçues en restant dans le cadre des revendications ci-après.

## Revendications

1. Meuble de bureau transformable, comprenant quatre modules, à savoir
- un premier module remplissant la fonction de plan de travail, comportant une face supérieure plane et une face inférieure plane, et présentant une première et une seconde aile latérales et une section de raccordement angulaire desdites ailes, lesdites ailes et ladite section angulaire constituant ensemble une surface de travail,
- un deuxième module de support sous forme de caisson constituant une unité de rangement,
- un troisième module de support sous forme de caisson constituant une unité de rangement, et
- un quatrième module sous forme de colonne se prolongeant jusqu'au-dessus de la face supérieure du premier module pour permettre le passage des conducteurs alimentant le matériel situé sur ladite face supérieure, caractérisé en ce que
- le premier module est sous forme d'un plateau unique (1A) utilisable rectoverso dont un coin de ladite section angulaire constitue un pan coupé,
- le deuxième module de support (1C) présente une surface supérieure destinée à supporter l'extrémité de ladite première aile (2) du premier module,
- le troisième module de support (1D) présente une surface supérieure destinée à supporter l'extrémité de ladite seconde aile (3) du premier module,
- le quatrième module (1B) présente une surface horizontale plate (9) destinée à supporter le coin à pan coupé (5) de ladite section angulaire du premier module,
- la juxtaposition d'au moins deux tels plateaux identiques le long de deux quelconques de leurs extrémités respectives en vue de l'extension de la structure à des ensembles de dimensions non limitées se faisant avec mise en commun d'au moins un module de support (1C ou 1D).
- ces modules étant assemblés les uns aux autres par des moyens de positionnement et de maintien en place par gravité.

2. Système selon la revendication 1, caractérisé en ce que les deux ailes (2, 3) du plateau (1A) sont de largeurs différentes (l, L), les caissons d'appui d'extrémités (1C, 1D) ayant des profondeurs égales respectivement à ces largeurs.

3. Système selon les revendications 1 et 2, caractérisé en ce que la largeur de chaque caisson étant égale à deux fois celle correspondant à la surface d'appui d'un plateau, la surface restant disponible est utilisée pour l'appui de l'extrémité d'un second plateau juxtaposé, pour y placer un rayonnage ou analogue, ou pour y placer un plateau secondaire d'appoint.

4. Système selon l'une quelconque des revendications 1 à 3, caractérisé en ce que ladite colonne (1B) est un prisme à base carrée (7) dont la partie supérieure (8) située au-dessus du plan inférieur du plateau est évidée suivant une diagonale de manière à constituer un plan d'appui triangulaire (9) sur lequel vient reposer le coin correspondant (5) dudit plateau (1A), ce coin présentant un pan coupé dont la longueur est égale à la diagonale dudit carré.

5. Système selon l'une quelconque des revendications 1 à 3, caractérisé en ce que ladite colonne présente à hauteur du plateau une rainure périphérique dont la hauteur est très légèrement supérieure à l'épaisseur du plateau, tandis que le plateau présente sur l'angle correspondant une échancrure correspondant à la dimension et à la forme de la section horizontale de la colonne.

6. Système selon l'une quelconque des revendications précédentes, caractérisé en ce que un panneau en forme de rideau accordéon est accroché entre deux modules d'appui, de manière à constituer une jupe modulable en largeur.

7. Système selon l'une quelconque des revendications précédentes, caractérisé en ce que les moyens de positionnement et de maintien en place sont constitués par un couple téton/cuvette dont chacun des deux éléments est pratiqué respectivement dans le plateau et le module d'appui ou inversement.

8. Système selon l'une quelconque des revendications 1 à 6, caractérisé en ce que les moyens de positionnement et de maintien en place sont constitués par des chevilles traversant complètement une lumière du plateau pour venir se loger dans un logement de l'appui correspondant.

## Claims

1. Item of transformable office furniture, comprising of four modules, notably of which are
- a primary module fulfilling the function of a work surface, comprising of a flat upper face and a flat lower face, and presenting a primary and a secondary lateral wing and an angular connecting section for the purpose of joining the afore mentioned wings, with the afore mentioned wings and angular section constituting, in conjunction with each other, a work surface,
- a second supporting module in the form of a box unit which constitutes a filing unit,
- a third supporting module in the form of a box unit which constitutes a filing unit, and
- a fourth module in the form of a column which extends to above the underside face of the upper surface of the primary module so as to allow for the passage of such conductors as necessary for carrying current to equipment situated on the afore mentioned upper surface,
characterised in that
- the primary module is in the form of a single plate (1A) which is reversible and allows either surface to be used and with the corner of the afore mentioned angular constituting a cut edge,
- the second supporting module (1C) presents an upper surface that is destined to support the extremity of the afore mentioned first wing (2) of the primary module,
- the third supporting module (1D) presents an upper surface that is destined to support the extremity of the afore mentioned second wing (3) of the primary module,
- the fourth module (1B) presents a flat horizontal surface (9) that is destined to support the cut edged corner (5) of the afore mentioned angular section of the primary module,
- the juxtaposition of at least two of such identical plates along the entire length of either of their two respective extremities in view of the extension of the structure for the purpose of creating structures, the dimensions of which are limitless, is achieved by the joining together with at least one supporting module (1C or 1D,
with these module being assembled one against the other by means of being placed in position and thereafter being maintained in position by the force of gravity.

2. System according to claim 1, characterised in that the two wings (2,3) of the surface (1A) are both of different width (I, L), with the box units serving to support the extremities (1C, 1D) presenting depths that are equal to these respective widths.

3. System according to claims 1 and 2, characterised in that the width of each box unit being equal to twice that of the corresponding supporting surface of a plate, the remaining available surface is used to act as a support for the extremity of a second juxtaposed plate, for the purpose of thereby placing a shelving unit or similar, or for the purpose of thereby placing a second secondary plate.

4. System according to one of either of claims 1 to 3, characterised in that the afore mentioned column (1B)is a prism with a square base (7) with the upper part (8) of which is situated above the lower surface of the plate being channelled out on a diagonal in such a way so as to thereby constitute a triangular supporting surface (9) upon which the corresponding corner (5) of the afore mentioned plate (1A) is destined to rest, with this corner presenting a cut edge, the length of which is equal to the diagonal of the afore mentioned square.

5. System according to any one of the claims 2 to 3, characterised in that the afore mentioned column presents, to the height of the plate, a peripheral rib the height of which is very slightly greater than the width of the plate, whilst the plate presents on its corresponding angle a slot that corresponds to the dimension and to the form of the horizontal section of the column.

6. System according to any one of the preceding claims, characterised in that a panel in the form of an accordion curtain is attached between two supporting modules, in such a way as to constitute a skirt, the length of which may be adjusted.

7. System according to any one of the preceding claims, characterised in that the means for placing in position and maintaining the elements in place are constituted by a stud/recess coupling, with the two elements of which being respectively fashioned in the plate and the supporting module or the reverse.

8. System according to any one of the claims 1 to 6, characterised in that the means for placing in position and maintaining the elements in place are constituted by pins which pass completely through a hole in the plate so that they may arrive at a housing in the corresponding supporting element.

## Patentansprüche

1. Umwandelbares Büromöbel, das vier Module umfaßt, nämlich
- einen ersten Modul, der die Funktion einer eine ebene obere Fläche und eine ebene untere Fläche umfassenden Arbeitsebene erfüllt, und der einen ersten und einen zweiten Seitenflügel sowie einen Winkelverbindungsabschnitt für die Flügel aufweist, wobei die Flügel und der Winkelabschnitt zusammen eine Arbeitsfläche bilden,
- einen zweiten Trägermodul in Form eines Behälters, der eine Schrankeinheit bildet,
- einen dritten Trägermodul in Form eines Behälters, der eine Schrankeinheit bildet, und
- einen vierten Modul in Form einer Säule, die sich bis über die obere Fläche des ersten Moduls erstreckt, um die Durchführung Von Leitern zu erlauben, die die auf der oberen Fläche befindlichen Geräte versorgen,
dadurch gekennzeichnet, daß
- der erste Modul die Form einer einzigen Platte (1A) hat, die beidseitig verwendbar ist, wobei eine Ecke des Winkelabschnitts abgeschrägt ist,
- der zweite Trägermodul (1C) eine obere Fläche aufweist, die dazu bestimmt ist, das Ende des ersten Flügels (2) des ersten Moduls zu tragen,
- der dritte Trägermodul (1D) eine obere Fläche aufweist, die dazu bestimmt ist, das Ende des zweiten Flügels (3) des ersten Moduls zu tragen,
- der vierte Modul (1B) eine flache, horizontale Fläche (9) aufweist, die dazu bestimmt ist, die abgeschrägte Ecke (5) des Winkelabschnitts des ersten Moduls zu tragen,
- wobei zur Verländerung der Struktur zu Einheiten mit nicht eingeschränkten Abmessungen die Nebeneinanderanordnung wenigstens zweier solcher völlig gleicher Platten längs zweier beliebiger ihrer Enden durch gemeinsame Nutzung wenigstens eines Trägermoduls (1C oder 1D) erfolgt,
- wobei diese Module durch Positioniermittel und durch die Schwerkraft ausnutzende Haltemittel aneinandergefügt sind.

2. System nach Anspruch 1, dadurch gekennzeichnet, daß die beiden Flügel (2, 3) dar Platte (1A) unterschiedliche Breiten (l, L) besitzen, wobei die Behälter zur Abstützung der Enden (1C, 1D) Tiefen besitzen, die gleich den entsprechenden Breiten sind.

3. System nach den Ansprüchen 1 und 2, dadurch gekennzeichnet, daß die Breite eines jeden Behälters gleich der doppelten Breite der Abstützfläche einer Platte ist, wobei die verfügbar bleibende Fläche für die Abstützung des Endes einer zweiten, daneben gelegten Platte verwendet wird, um darauf ein Regal oder dergleichen oder um darauf eine zweite, zusätzliche Platte anzuordnen.

4. System nach einem der Ansprüche 1 bis 3, dadurch gekennzeichnet, daß die Säule (1B) ein Prisma mit quadratischer Grundfläche (7) ist, deren oberer Teil (8), der sich oberhalb der unteren Ebene der Platte befindet, längs einer Diagonale in der Weise ausgespart ist, daß eine dreieckige Abstützebene (9) gebildet wird, auf der die entsprechende Ecke (5) der Platte (1A) zu liegen kommt, wobei diese Ecke eine Abschrägung aufweist, deren Länge gleich der Diagonale des Quadrats ist.

5. System nach einem der Ansprüche 1 bis 3, dadurch gekennzeichnet, daß die Säule aus Höhe der Platte eine Umfangsrille aufweist, deren Höhe etwas größer als die Dicke der Platte ist, während die Platte im entsprechenden Eck eine Aussparung aufweist, die hinsichtlich ihrer Abmessung und ihrer Form dem horizontaler Querschnitt der Säule entspricht.

6. System nach einem der vorangehenden Ansprüche, dadurch gekennzeichnet, daß zwischen zwei Abstützmodule eine Tafel in Form eines Faltvorhangs gehängt ist, so daß eine in der Breite variierbare Verkleidung gebildet wird.

7. System nach einem der vorangehenden Ansprüche, dadurch gekennzeichnet, daß die Positionier- und Haltemittel durch ein Zapfen-/Buchsenpaar gebildet sind, wobei jedes der beiden Elemente in der Platte bzw. im Abstützmodul oder umgekehrt ausgebildet ist.

8. System nach einem der Ansprüche 1 bis 6, dadurch gekennzeichnet, daß die Positionier- und Haltemittel durch Dübel gebildet sind, die ein Langloch der Platte vollständig durchqueren, um in einem entsprechenden Abstützaufnahmesitz aufgenommen zu werden.
